# EUROPÄISCHE PATENTSCHRIFT

(11) **EP 1 151 711 B1**
(45) Veröffentlichungstag und Bekanntmachung des Hinweises auf die Patenterteilung: **08.10.2003**
(21) Anmeldenummer: 01103035.0
(22) Anmeldetag: 09.02.2001
(51) Int. Cl.: A47K 10/14

(54) **Klemmhalter für textile Gegenstände**
Clamping hook for textile articles
Agrafe de fixation pour articles textiles

(30) Priorität: 05.05.2000 DE 20008127 U
(43) Veröffentlichungstag der Anmeldung: 07.11.2001
(73) Patentinhaber: Roth, Eckart, 72213 Altensteig (DE)
(72) Erfinder: Roth, Eckart, 72213 Altensteig (DE)
(74) Vertreter: Reimold, Otto, Dipl.-Phys. Dr.

(56) Entgegenhaltungen:
- DE-C- 565 240
- FR-A- 1 256 317
- US-A- 1 437 546
- US-A- 1 971 589

## Beschreibung

Die Erfindung betrifft einen Klemmhalter für textile Gegenstände, beispielsweise Waschlappen, mit mindestens einem Paar von aus Flachmaterial bestehenden Klemmzungen, die durch einen von einer Schlitzmündung ausgehenden Klemmschlitz voneinander getrennt sind, so dass sich ein durch die Schlitzmündung eingesteckter textiler Gegenstand im Klemmschlitz verklemmt.

Solche Klemmhalter, die insbesondere für den Krankenhausoder Pflegebereich gedacht, jedoch auch ansonsten allgemein verwendbar sind, ermöglichen ein bequemes Aufhängen beispielsweise von Waschlappen oder sonstigen textilen Gegenständen, die mit einem oberen Gegenstandsbereich einfach in den jeweiligen Klemmschlitz gesteckt werden und dann von selbst halten.

Bei einem aus der US-A-1 971 589 bekannten Klemmhalter der eingangs genannten Art sind die beiden Klemmzungen dachartig geneigt zueinander angeordnet und liegen im Bereich des Klemmschlitzes mit ihren oberen Rändern aneinander an. Vor dem Klemmschlitz sind die beiden Klemmzungen voneinander weggebogen, so dass Lippen gebildet werden, die eine sich zum Klemmschlitz hin verjüngende Schlitzmündung begrenzen. Beim Einstecken eines textilen Gegenstandes spreizen sich die Klemmzungen elastisch auseinander.

Ausgehend hiervon liegt der vorliegenden Erfindung die Aufgabe zugrunde, einen Klemmhalter der eingangs genannten Art zu schaffen, der sich leicht reinigen lässt und auch ohne Verwendung des Klemmschlitzes zum Aufhängen von Gegenständen benutzt werden kann.

Diese Aufgabe wird erfindungsgemäß dadurch gelöst, dass die Klemmzungen flach nebeneinander angeordnet sind, dass der Klemmschlitz, ausgehend von der Schlitzmündung, eine sich verjüngende Gestalt aufweist und dass mindestens eine Klemmzunge an ihrem freien Endbereich einen von einem nach oben hin abgebogenen Klemmzungenabschnitt gebildeten Aufhängehaken zum Aufhängen eines insbesondere textilen Gegenstandes bildet.

Somit dient mindestens eine der beiden Klemmzungen nicht nur zur Begrenzung des Klemmschlitzes, sondern zur Bildung eines Aufhängehakens, an dem sich unabhängig vom Steckschlitz und der jeweils anderen Klemmzunge irgendein Gegenstand aufhängen lässt, der eine geeignete Aufhängeeinrichtung aufweist. Erkennt jemand die dem Klemmschlitz zugedachte Funktion nicht, wird er den mindestens einen Aufhängehaken benutzen.

Das Anformen eines solchen Aufhängehakens ist praktisch ohne Mehrkosten möglich, so dass er billig zu realisieren ist.

Ein weiterer Vorteil besteht darin, dass sich die Klemmzungen, da sie aus Flachmaterial bestehen und flach nebeneinander angeordnet sind, leicht reinigen lassen. Vor allem im Sanitärbereich ist die Hygiene wichtig. Daher muss der Klemmhalter entsprechend oft gesäubert werden. Hierzu muss man die Klemmzungen lediglich mit einem Tuch abwischen, das man von beiden Seiten her an die Klemmzungen hält und von diesen sozusagen abzieht.

Zweckmäßige Ausgestaltungen der Erfindung sind in den Unteransprüchen angegeben.

Ausführungsbeispiele der Erfindung werden nun anhand der Zeichnung erläutert. Es zeigen:
- Figur 1: einen erfindungsgemäßen Klemmhalter in schematischer Schrägansicht,
- Figur 2: den Klemmhalter nach Figur 1 in Draufsicht von oben,
- Figur 3: den Klemmhalter nach den Figuren 1 und 2 in Seitenansicht, wobei der Klemmhalter von unten her an einen Fachboden beispielsweise in einem Schrank angeschraubt ist,
- Figur 4: ein hinsichtlich der Befestigungspartie variierter Klemmhalter, der an eine vertikale Wand angeschraubt ist, in der Figur 3 entsprechender Seitenansicht,
- Figur 5: eine weitere Variante des Klemmhalters in Seitenansicht,
wobei bei diesem Klemmhalter mindestens eine der Klemmzungen einen endseitigen Hinweisträger bildet,
- Fig. 6 und 7: zwei Varianten des Klemmhalters nach Fig. 5 in Draufsicht von oben,
- Fig. 8: einen Klemmhalter mit mehreren Klemmzungenpaaren in Draufsicht,
- Fig. 9: einen Klemmhalter mit zwei Klemmzungenpaaren, zwischen denen ein Halteelement zur Ablage oder Befestigung sonstiger Gegenstände angeordnet ist, in Draufsicht gemäß Pfeil 1 IX in Fig. 10,
- Fig. 10: den Klemmhalter nach Fig. 9 in Seitenansicht gemäß Pfeil 1 X.

Jeder aus der Zeichnung hervorgehende Klemmhalter 1,2,3,4,5,6 und 7 weist mindestens ein Paar von Klemmzungen 8,9 auf. Bei den Klemmhaltern 1,2,3,4 und 5 der Fig. 1 bis 7 ist ein solches Klemmzungenpaar 10 vorhanden, während der Klemmhalter 7 nach den Fig. 9 und 10 zwei Klemmzungenpaare 10 enthält. Der in Fig. 8 gezeigte Klemmhalter 6 weist mehr als zwei Klemmzungenpaare 10 auf, wobei der Klemmhalter 6 jedoch abgeschnitten dargestellt ist, so dass nur zwei seiner Klemmzungenpaare sichtbar sind.

Jeder Klemmhalter 1 bis 7 weist eine Befestigungspartie 11 auf, mit der er an einer feststehenden Fläche insbesondere durch Anschrauben befestigt werden kann. Dabei wird in den Fällen der Fig. 1 bis 3, 5 bis 7, 8 und 9 die Befestigungspartie 11 von einem in montierter Lage horizontalen Klemmhalterschenkel 12 gebildet, der von unten her an die jeweilige feststehende Fläche, die z.B. von einem Schrank-Fachboden 13 gebildet wird, angeschraubt wird. Bei den Varianten nach den Fig. 4 und 8 wird die Befestigungspartie 11 dagegen von einem in Gebrauchslage vertikalen Klemmhalterschenkel 14 gebildet, der an einer die feststehende Fläche bildenden Wand 15 angebracht wird.

Das mindestens eine Klemmzungenpaar 10 steht von der Befestigungspartie 11 ab, wobei bei den Varianten mit einem in montierter Lage horizontalen Klemmhalterschenkel 12 zwischen diesem und dem jeweiligen Klemmzungenpaar 10 eine Zwischenpartie 16 vorhanden ist, die das Klemmzungenpaar 10 im Abstand zum horizontalen Klemmhalterschenkel 12 und somit zur in der Zeichnung von dem Fachboden 13 gebildeten feststehenden Befestigungsfläche hält. Der horizontale Klemmhalterschenkel 12 und die Zwischenpartie 16 stehen winkelig, beim Ausführungsbeispiel rechtwinkelig, zueinander.

Die Klemmzungenpaare 10 stehen in Gebrauchslage zum Benutzer hin vor, wobei sie leicht nach unten geneigt sein können. Die Anordnung kann diesbezüglich jedoch auch anders sein. In jedem Falle enden die Klemmzungen 8,9 an ihrem der Befestigungspartie 11 entgegengesetzten Ende frei, wobei bei jedem Klemmzungenpaar 10 die beiden Klemmzungen 8,9 durch einen Klemmschlitz 17 voneinander getrennt sind. Ausgehend von seiner Schlitzmündung 18 (die Bezugsziffer 18 ist nur in Fig. 1 eingezeichnet) verjüngt sich der Klemmschlitz 17, so dass durch die Schlitzmündung 18 ein textiler Gegenstand 19, beispielsweise ein Waschlappen, in den Klemmschlitz 17 gesteckt werden kann, der sich im schmäler werdenden Klemmschlitz 17 verklemmt und somit vom Klemmhalter in der Höhe hängend gehalten wird.

Die Schlitzmündung 18 ist bei allen dargestellten Varianten am den freien Enden der Klemmzungen 8,9 zugewandten Ende des Klemmschlitzes 17 angeordnet.

Zumindest die Klemmzungen 8,9 bestehen aus Flachmaterial, so dass sie ein insgesamt flaches Gebilde ergeben, das sich leicht reinigen lässt. Bei den Ausführungsbeispielen besteht der ganze Klemmhalter aus einem solchen Flachmaterial. Dabei kommt als Material insbesondere Metall in Frage. Die Klemmhalter 1 bis 7 sind einstückig ausgebildet und lassen sich durch Stanzen und Biegen eines entsprechenden Metallblechteils herstellen, so dass es sich um Stanzbiegeteile handelt.

Ferner ist vorgesehen, dass von jedem Klemmzungenpaar 10 mindestens eine Klemmzunge, bei den Ausführungsbeispielen beide Klemmzungen 8,9, am freien Endbereich einen angeformten Aufhängehaken 20 bzw. 21 bildet, an dem ein Gegenstand 22 aufgehängt werden kann. Der Gegenstand 22 kann ebenfalls ein textiler Gegenstand, beipielsweise ein Waschlappen, sein, es kann sich jedoch auch um einen anderen Gegenstand handeln. Der Gegenstand 22 weist eine geeignete Aufhängeeinrichtung 23 beispielsweise in Gestalt einer Schlaufe auf, die auf den betreffenden Aufhängehaken 20,21 gesteckt werden kann, so dass der Gegenstand 22 nach unten hängt.

In dem Klemmschlitz 17 und an dem einen und/oder anderen Aufhängehaken 20,21 können auch gleichzeitig Gegenstände befestigt werden.

Der mindestens eine Aufhängehaken 20, 21 wird von einem in Gebrauchslage nach oben hin abgebogenen Klemmzungenabschnitt 24 bzw. 25 gebildet. In den dargestellten Fällen ist der Klemmzungenabschnitt schräg nach vorne oben abgewinkelt.

Bei dem Ausführungsbeispiel nach Fig. 8 weist der Klemmhalter 6 mehrere solche Klemmzungenpaare 10 auf, die quer zur Richtung der Klemmschlitze 17 aufeinanderfolgend angeordnet sind, so dass sich eine sich in Richtung 26 erstreckende Klemmhalterleiste ergibt. An einem solchen Klemmhalter 6 lassen sich entsprechend viele Gegenstände aufhängen. Damit sich diese nicht berühren, ist zwischen den einzelnen Klemmzungenpaaren ein Zwischenraum 27 vorhanden.

Bei dem Klemmhalter 7 gemäß den Fig. 9 und 10 sind zwei Klemmzungenpaare 10 vorhanden, die mit Abstand zueinander angeordnet sind, wobei zwischen den beiden Klemmzungenpaaren 10 ein Halteelement 28 zur Ablage oder Befestigung sonstiger Gegenstände angeordnet ist. Im dargestellten Falle bildet das Halteelement 28 eine Ablagefläche 29, auf die beispielsweise Toilettenartikel od.dgl. gestellt werden können. Man könnte jedoch auch, insbesondere an der Unterseite des Halteelements 28, beispielsweise eine Steckdose befestigen. Beim Ausführungsbeispiel ist das Halteelement 28 einstückig mit den beiden Klemmzungenpaaren 10 verbunden. Es weist einen vom Benutzer her gesehen U-förmigen Querschnitt auf, wobei die beiden Halteelementschenkel 30,31 von dem jeweils zugewandten Klemmzungenpaar 10 nach unten hin abgebogen und unten durch einen die Ablagefläche 29 bildenden Halteelement-Quersteg 32 miteinander verbunden sind.

Der Klemmhalter 7 könnte, ähnlich wie der Klemmhalter 6, auch länger sein und mehr als zwei Klemmzungenpaare 10 mit jeweils dazwischen angeordnetem Halteelement 28 aufweisen.

Damit die aufgehängten Gegenstände von den Benutzern nicht verwechselt werden, kann bei den Klemmzungenpaaren 10 jeweils mindestens eine Klemmzunge 8,9 an ihrem Endbereich als Hinweisträger für einen den aufzuhängenden Gegenstand betreffenden Hinweis ausgebildet sein. Dies kann beispielsweise durch Konturierung und/oder einen Aufdruck am Endbereich der betreffenden Klemmzunge erfolgen.

Bei den Ausführungsbeispielen nach den Fig. 1 bis 4 und 8 bis 10 enden die Klemmzungen 8,9 mit dem nach oben hin abgebogenen Klemmzungenabschnitt 24,25, der den jeweiligen Aufhängehaken bildet. In diesem Falle kann die in Gebrauchslage dem Benutzer zugewandte Unterseite 34 des Klemmzungenabschnitts 24,25 als Hinweisträger dienen. Soll an dem betreffenden Klemmhalter beispielsweise ein Waschlappen für das Gesicht aufgehängt werden, kann man die Unterseite 34 mit der Abbildung eines Gesichts oder dem Aufdruck des Wortes "Gesicht" od.dgl. versehen. Auf diese Weise lassen sich, sind mehrere Klemmzungenpaare vorhanden oder mehrere Klemmhalter nebeneinander befestigt, die unterschiedlichen Personen gehören, auch Kennzeichnungen anbringen, die die Zuordnung der Klemmzungenpaare zu den Personen herstellen.

Es versteht sich, dass der jeweilige Klemmzungenabschnitt 24,25, dessen Unterseite 34 als Hinweisträger benutzt wird, so steil nach oben gerichtet sein muss, dass die Unterseite 34 vom Benutzer gesehen wird.

Eine andere Möglichkeit geht aus den Fig. 5 bis 7 hervor. Hier ist bei mindestens einer Klemmzunge - im Falle der Fig. 6 ist dies die Klemmzunge 8 und im Falle der Fig. 7 die Klemmzunge 9 - an den nach oben hin gerichteten Klemmzungenabschnitt 20 bzw. 21 ein nach unten gebogener Endabschnitt 35 bzw. 36 angesetzt, der den Hinweisträger bildet. Seine Oberseite ist dem Benutzer zugewandt, so dass dieser eine Aufschrift oder Abbildung gut erkennen kann. Bei dem Klemmhalter 4 nach Fig. 6 ist ein Gesicht angedeutet.

Wie bereits erwähnt, kann der gewünschte Hinweis auch durch eine geeignete Konturierung gegeben werden. Ein Beispiel hierfür geht aus Fig. 7 hervor. Der dortige Endabschnitt 36 ist einem Fuß entsprechend konturiert. Eine solche Konturierung könnte auch im Falle der Fig. 1 bis 4 und 8 bis 10 bei den Klemmzungenabschnitten 24,25 vorgenommen werden.

## Patentansprüche

1. Klemmhalter für textile Gegenstände, beispielsweise Waschlappen, mit mindestens einem Paar von aus Flachmaterial bestehenden Klemmzungen (8, 9), die durch einen von einer Schlitzmündung (18) ausgehenden Klemmschlitz (17) voneinander getrennt sind, so dass sich ein durch die Schlitzmündung (18) eingesteckter textiler Gegenstand im Klemmschlitz (17) ververklemmt, **dadurch gekennzeichnet, dass** die Klemmpartien (8, 9) flach nebeneinander angeordnet sind, dass der Klemmschlitz (17), ausgehend von der Schlitzmündung (18), eine sich verjüngende Gestalt aufweist und dass mindestens eine Klemmzunge (8, 9) an ihrem freien Endbereich einen von einem nach oben hin abgebogenen Klemmzungenabschnitt (24, 25) gebildeten Auf-Aufhängehaken (20, 21) zum Aufhängen eines insbesondere textilen Gegenstandes (22) bildet.

2. Klemmhalter nach Anspruch 1, **dadurch gekennzeichnet, dass** die Schlitzmündung (18) am den freien Enden der Klemmzungen (8,9) zugewandten Ende des Klemmschlitzes (17) angeordnet ist.

3. Klemmhalter nach Anspruch 1 oder 2, **dadurch gekennzeichnet, dass** er aus Metall besteht.

4. Klemmhalter nach einem der Ansprüche 1 bis 3, **dadurch gekennzeichnet, dass** er eine Befestigungspartie (11) zu seinem Befestigen an einer feststehenden Fläche, z.B. ein Schrank-Fachboden (13) oder eine Wand (15), aufweist, von der das mindestens eine Klemmzungenpaar (10) absteht.

5. Klemmhalter nach einem der Ansprüche 1 bis 4, **dadurch gekennzeichnet, dass** er einstückig ausgebildet ist.

6. Klemmhalter nach einem der Ansprüche 1 bis 5, **dadurch gekennzeichnet, dass** mindestens eine Klemmzunge (8,9) an ihrem Endbereich, insbesondere durch Konturierung und/oder einen Aufdruck, als Hinweisträger für einen den aufzuhängenden Gegenstand betreffenden Hinweis ausgebildet ist.

7. Klemmhalter nach einem der Ansprüche 1 bis 6, **dadurch gekennzeichnet, dass** der nach oben hin abgebogene Klemmzungenabschnitt (24,25) das freie Ende der betreffenden Klemmzunge (8,9) und mit seiner in Gebrauchslage dem Benutzer zugewandten Unterseite (34) den Hinweisträger bildet.

8. Klemmhalter nach einem der Anspruche 1 bis 7, **dadurch gekennzeichnet, dass** an den nach oben hin gerichteten Klemmzungenabschnitt (24,25) ein nach unten gebogener Endabschnitt (35,36) der betreffenden Klemmzunge (8,9) angesetzt ist, der den Hinweisträger bildet.

9. Klemmhalter nach einem der Ansprüche 1 bis 8, **dadurch gekennzeichnet, dass** er mehrere Klemmzungenpaare (10) enthält, die in Richtung (26) quer zur Richtung der Klemmschlitze (17) aufeinanderfolgend angeordnet sind.

10. Klemmhalter nach Anspruch 9, **dadurch gekennzeichnet, dass** er zwischen zwei mit Abstand zueinander angeordneten Klemmzungenpaaren (10) ein Halteelement (28) zur Ablage oder Befestigung sonstiger Gegenstände bildet.

## Claims

1. Towel rack (1), consisting each of at least one holding element (2) and a supporting device (5) set into a recess (4) of its surface (3), **characterised by** the fact that the holding element (2) is of a width of approximately 2.5 to 6 cm and of a height of approximately 5 to 14 cm when it is braced, and consists of an upper part and a lower part (6/7) that can be slid into each other vertically and braced, the interior spaces of which are essentially rectangular and hollow, that the top section of the upper part (6) has a backward extending nose-shaped extension (8) provided on its lower surface with notches (9) across the longitudinal extension which constitutes a supporting surface (10), that in its upper part (6), in the back top inside area of its side-walls (1 1a/ diagonally to the bracing direction, tongues (13) and corresponding grooves (14) are moulded in the back top outside area of the side-walls (12a/b) of the lower part (7), whereby preferably the side-walls (12a/b) of the lower part (7) in the area of the grooves (14) are springy, and whereby in at least one mortise (16) in the rear wall (15) of the lower part (7) an interchangeable fastening body (17) is inserted which can be braced against the nose-shaped extension (8).

2. Towel rack (1) according to claim 1 for hanging up and bracing on hot-water radiators (18), **characterised by** the fact that its fastening body (17) is a shaped part (19), the nose-shaped extension (8) of the upper part (6) of its holding element (2) forms a rest (10) supported by a part (21) of the hot-water radiator (18), that notches (43) are moulded in its lower part (7), in the back top inner area of its side-walls (12 a/b), into the notches, a braceable, exchangeable shaped part (19) is integrated that is supported by a part (21) of the front side (20) of the hot-water radiator (18) and at the same time by the contact surface (10) of the upper part (6) and the rear wall (15) of the lower part (7) of the holding element (2), and the holding element (2) can be fixed to it in almost any position of the lateral stretch of the hot-water radiator (18).

3. Towel rack (1) according to claim 1, **characterised by** the fact that the fastening body (17) is a round connecting element (45) with a diameter of between 5 and 9 cm and a thickness of approximately 8 to 14 mm and flattened on its top side (22), the side of it facing the holding element (2) is a plane ring surface (34) outside a hook (23) formed to it and a fixing bar (24), that the backward extending nose-shaped extension (8) of the upper part (6) is supported by the flattened side (22) of the connecting element (45), and that the connecting element (45) is fitted with at least one fastener (32) that takes up a fastening element (33).

4. Towel rack according to claim 1, **characterised by** the fact that the bracing of the upper part (6) with the lower part (7) of its holding element (2) can be released manually.

5. Towel rack (1) according to claim 2, **characterised by** the fact that the contour of the shaped part (19) overlapping the hot-water radiator (18) is adapted to the contour ofthis part of the hot-water radiator (18),

6. Towel rack (1) according to claim 3, **characterised by** the fact that the lower part (7) of the holding element (2) has in the rear wall (15) a first aperture (29) in its vertical extension in which the hook (23) formed to the front side (31) of the connecting element (45) engages, that the rear wall (15) is provided with a second, preferably rectangular aperture (30) in a vertical distance to the first aperture (29) and in which the fixing bar (24) of the connecting element (45) engages in a contour conform manner, and that the connecting element (45) is fitted with at least one fastener (32) that takes up the fastening element (33).

7. Towel rack (1) according to claim 3, **characterised by** the fact that the fastener (32) is a threaded pin (35) extending away from the plane ring surface (34) of the connecting element (45), and on which the fastening element (33) is screwed.

8. Towel rack (1) according to claim 3, **characterised by** the fact that the connecting element (45) has a fastener (32) formed as a hole (36) that holds the fastening element (33).

9. Towel rack (1) according to claim 3, **characterised by** the fact that the wall (34) of the connecting element (45) has a fastener (32) formed as a slot (39) that holds the fastening element (33) formed as a bracket with approximately 2 to 4 cm width (42).

10. Towel rack (1) according to claim 3 and 8, **characterised by** the fact that the fastening element (33) is a sucking cup (40), the stud (41) of which, supported by the front side (31) of the connecting element (45), passes through the hole (36).

## Revendications

1. Porte-serviettes (1), composé d'au moins un élément de support (2) et d'un dispositif de soutien (5), placé dans une entaille (4) de sa surface (3), **caractérisé en ce que** l'élément de support (2) a une largeur approximative de 2,5 à 6 cm et une hauteur approximative de 5 à 14 cm lorsqu'il est serré, et se compose d'une partie supérieure et d'une partie inférieure (6/7), qui peuvent coulisser et être serrées verticalement l'une dans l'autre et dont les espaces intérieurs sont en substance rectangulaires et creux, de sorte que la section supérieure de la partie supérieure (6) présente un prolongement en forme de nez, s'étirant vers l'arrière (8), pourvu d'encoches (9), en travers par rapport à l'extension longitudinale sur sa surface inférieure, qui constitue un appui (10), que dans sa partie supérieure (6) à l'intérieur de la zone supérieure arrière de ses parois latérales (11 a/b) en diagonale par rapport à la direction de serrage, sont moulés des ergots d'arrêt (13) et, de façon correspondante, des encoches d'arrêt (14) dans la partie inférieure (7) à l'extérieur de la zone supérieure de ses parois latérales (12 a/b), où de préférence les parois latérales (12 a/b) de la partie inférieure (7) dans la zone des encoches d'arrêt (14) font ressort, et qu'un dispositif de fixation (17) amovible, pouvant être serré contre le prolongement en forme de nez (8), est inséré dans au moins l'une des mortaises (16) dans le panneau arrière (15) de la partie inférieure (7).

2. Porte-serviettes (1) selon la revendication 1 pour suspendre et serrer sur radiateurs à eau chaude (18), **caractérisé en ce que** son dispositif de fixation (17) est une pièce moulée (19), le prolongement en forme de nez (8) de la partie supérieure (6) de son élément de support (2) constitue une surface (10) soutenue par une partie (21) du radiateur à eau-chaude (18), que dans sa partie inférieure (7), à l'intérieur de la partie supérieure arrière de ses parois latérales (12 a/b), sont moulées des encoches (43), dans lesquelles, une pièce moulée échangeable pouvant être serrée est placée contre une partie (21) du côté frontal (20) du radiateur à eau-chaude (18) et dans le même temps contre la surface (10) d'appui de la partie supérieure (6) et la paroi arrière (15) de la partie inférieure (7) de l'élément de support (2), l'élément de support (2) pouvant être fixé à celui-ci dans quasiment n'importe quelle position de l'extension latérale du radiateur à eau-chaude (18).

3. Porte-serviettes (1) selon la revendication 1, **caractérisé en ce que** le dispositif de fixation (17) est un élément de raccordement (45), rond et aplati sur son côté supérieur (22), avec un diamètre compris entre 5 et 9 cm et une épaisseur approximative de 8 à 14 mm, dont le côté faisant face à l'élément de support (2) en dehors d'un crochet (23) adapté à celui-ci et à une barre de fixation (24) est une surface d'anneau plane (34), que le prolongement en forme de nez, s'étirant vers l'arrière (8) de la partie supérieure (6) est soutenue par le côté aplati (22) de l'élément de raccordement (45) et que l'élément de raccordement (45) est pourvu d'au moins un moyen de fixation (32) qui abrite un élément de fixation (33).

4. Porte-serviettes selon la revendication 1, **caractérisé en ce que** le serrage de la partie supérieure (6) avec la partie inférieure (7) de l'élément de support (2) peut être débloqué manuellement.

5. Porte-serviettes (1) selon la revendication 2, **caractérisé en ce que** le contour de la partie de la pièce moulée (19) chevauchant le radiateur à eau-chaude (18) est ajustée au contour de cette partie du radiateur à eau-chaude (18).

6. Porte-serviettes (1) selon la revendication 3, **caractérisé en ce que** la partie inférieure (7) de l'élément de support (2) présente une première perforation (29) dans son extension verticale dans la paroi arrière (15), dans laquelle engrène le crochet (23) qui est adapté à l'avant au côté frontal (31) de l'élément de raccordement (45), que la paroi arrière (15) est pourvue d'une seconde perforation (30) de préférence rectangulaire, avec une distance verticale par rapport à la première perforation (29) et dans laquelle la barre de fixation (24) de l'élément de raccordement (45) engrène par une liaison mécanique, et que l'élément de raccordement (45) est pourvu d'au moins un moyen de fixation (32) qui abrite l'élément de fixation (33).

7. Porte-serviettes (1) selon la revendication 3, **caractérisé en ce que** le moyen de fixation (32) est un embout fileté (35) s'éloignant par extension de la surface d'anneau plane (34) de l'élément de raccordement (45), et sur lequel l'élément de fixation (33) est vissé.

8. Porte-serviettes (1) selon la revendication 3, **caractérisé en ce que** l'élément de raccordement (45) est pourvu d'un moyen de fixation (32) constitué comme un trou (36), dans lequel est maintenu l'élément de fixation (33).

9. Porte-serviettes (1) selon la revendication 3, **caractérisé en ce que** la paroi (34) de l'élément de raccordement (45) est pourvu d'un moyen de fixation (32) constitué comme une fente (39) dans lequel est maintenu l'élément de fixation (33) constitué comme une bride façonnée (42) d'une largeur de 2 to 4 cm.

10. Porte-serviettes (1) selon les revendications 3 et 8, **caractérisé en ce que** l'éléments de fixation (33) est une ventouse (40), dont le tenon (41), soutenu par le côté frontal (31) de l'élément de raccordement (45), passe à travers le trou (36).
